# EUROPÄISCHE PATENTSCHRIFT

(11) **EP 0 350 740 B1**
(45) Veröffentlichungstag und Bekanntmachung des Hinweises auf die Patenterteilung: **03.06.1992**
(21) Anmeldenummer: 89112050.3
(22) Anmeldetag: 01.07.1989
(51) Int. Cl.: C10B 31/04

(54) **Kohletransport- und -füllsystem für Verkokungsofenbatterien**
Transport and charging system for coke oven batteries
Système de transport et de chargement de batteries de fours à coke

(30) Priorität: 11.07.1988 DE 3823427
(43) Veröffentlichungstag der Anmeldung: 17.01.1990
(73) Patentinhaber: Still Otto GmbH, 44718 Bochum (DE)
(72) Erfinder: Brinkmann, Willi, D-4690 Herne (DE); Jankowski, Wolfgang, D-4600 Dortmund (DE)
(74) Vertreter: Dahlkamp, Heinrich-Leo, Dipl.-Ing.

(56) Entgegenhaltungen:
- DE-A- 2 804 825
- DE-B- 1 243 139
- DE-C- 395 041
- DE-C- 415 127
- DE-C- 885 691
- US-A- 3 963 583

## Beschreibung

Die Erfindung betrifft ein Kohletransport- und -füllsystem für Verkokungsofenbatterien mit einer über der Batterie in deren Längsrichtung angeordneten Fördervorrichtung, z. B. einem Förderband bzw. Stetigförderer, zum Transport der Kohle vom Kohleturm bzw. einer freien Übergabestelle zu den einzelnen Öfen und mit Anschluß der Fördervorrichtung an einen verfahrbaren Servicewagen, der u. a. als Überleiteinrichtung zum emissionsfreien Einfüllen der Kohle in die Öfen dient.

Bei den bekannten, auf der Decke der Koksofenbatterien fahrenden Füllwagen werden infolge des großen Gewichtes Erschütterungen erzeugt, welche zu Schäden an den Heizwänden führen können. Bei den heute üblichen Großraumverkokungsöfen werden häufig an den Füllwagen noch eine Reihe von zusätzlichen Einrichtungen zur bedienung, Reinigung und zur Absaugung von Emissionen angeordnet.

Steigendes Füllvolumen, zusätzliche Einrichtungen für den Umweltschutz und weiterer Anstieg des Durchsatzes führen zu extremen Belastungen der Koksofenbatterien. Bei Füllwagengewichten von 200 t und mehr und Erhöhung der Anzahl der Füllvorgänge ergeben sich dynamische und statische Belastungen, die zu Zerstörungen im oberen Bereich der Öfen führen.

Zur Lösung dieses Problems ist bereits eine Aufteilung des bisherigen Füllwagens in eine Versorgungs- und eine Service-einheit vorgeschlagen worden (Sonderdruck Glückauf, Codemaking I (1987) Seite 22, Nashan: On the Way to a New Coking System). Die Versorgungseinheit dient dabei zum Transport der Kohle von dem Kohleturm zu dem jeweiligen Ofen und besteht aus der Anzahl der Füllöcher entsprechenden Füllbehältern, die insgesamt eine Kohlefüllung aufnehmen. Diese versorgungseinheit fährt auf eigenen Fahrschienen unabhängig von der Koksofenbatterie. Die Serviceeinheit verfährt auf der Ofendecke jeweils nur wenige Meter zur nächsten zu füllenden Ofenkammer und besitzt ein relativ geringes Gewicht. Durch den Transport einer gesamten Ofenfüllung in der Versorgungseinheit vom Kohleturm zu dem jeweiligen Ofen wird die zugehörige Tragkonstruktion sehr schwer und damit sehr aufwendig.

Aus der DE-PS 395 041 und dem Zusatspatent 431 477 ist es bekannt, die Kohle mittels einer längs der Batterie angebrachten Fördervorrichtung, z. B. eines Förderbandes, eines Druckluftrohres oder dergleichen, vom Kohlebunker zu einem Behälter zu fördern, welcher leer von Ofen zu Ofen geracht und jeweils über die zu füllende Kammer gestellt wird. Diese Fördervorrichtung ist dabei fest über der gesamten Länge der Obenbatterie angeordnet. Zur übergabe der Kohle an die unteren verfahrbaren Behäleter müssen eigene Abstreifeinrichtungen und Rutschen vorhanden sein. Außerdem ist die Batterie ständig räumlich und gewichtsmäßig belastet.

In der DE-AS 12 99 592 ist eine Vorrichtung zum Beschicken einer Horizontalkammer-Verkokungsofenbatterie beschrieben, wobei unmittelbar über der Ofendecke ein Gestell auf Schienen verfahrbar ist und auf dem Gestell vier parallel nebeneinander liegende Förderer montiert sind. Auch hierbei ist die Ofendekke sowohl räumlich als auch gewichtsmäßig erheblich belastet.

In der DE-C-885 691 ist eine Beschickungsvorrichtung an Koksöfen für wahlweisen Stampf- oder Schüttbetrieb beschrieben mit über der Bahn der Stampf- und Beschickungsmaschine liegendem Kohleturm, wobei im Falle des Schüttbetriebes die Kohle aus dem Kohleturm über eine in Batteriequerrichtung verfahrbare Fördervorrichtung in einen Zwischenbunker und von dort in den Füllwagen gefüllt wird. Auch hierbei kommt es bei steigendem Füllvolumen durch das Verfahren des Füllwagens auf der Ofendecke zu erheblichen Belastungen des Mauerwerkes der Ofenbatterie.

Aufgabe der Erfindung ist es, ein gattungsgemäßes Kohletransport- und -füllsystem für Verkokungsofenbatterien vorzuschlagen, bei dem auf die Kohleabstreifvorrichtungen verzichtet werden kann und die Batterie räumlich und gewichtsmäßig weitgehend entlasted wird und auch die weiteren aufgezeigten Probleme nicht auftreten.

Zur Lösung dieser Aufgabe sind und die im Kennzeichen des Hauptanspruches angegebenen Merkmale vorgesehen. Die Unteransprüche 2 bis 13 enthalten sinnvolle Ausführungsformen dazu.

Erfindungsgemäß wird die Fördervorrichtung insgesamt unter den Ausläufen des Kohleturmes bzw. den freien Übergabestellen in Batterielängsrichtung verfahrbar ausgebildet. Dabei ist jeweils nur eine kurze Fahrstrecke erforderlich, die dem Abstand zweier nacheinander zu füllender Öfen entspricht. Der Abwurfkopf am Ende der Fördervorrichtung wird nach dem Verfahren oberhalb des zu füllenden Ofens zum Einfüllen der Kohle in die Öfen mit dem Servicewagen verbunden. Dieser Servicewagen dient einerseits als Überleiteinrichtung zum Emissionsfreien Einfüllen der Kohle in die Öfen, wobei jeweils ein gasdichter Verschluß gegenüber dem Fülloch und der Fördervorrichtung hergestellt wird, andererseits sind an dem Servicewagen alle erforderlichen Bedienungs- und Reinigungseinrichtungen angeordnet, mit denen die konventionellen Füllwagen ausgerüstet waren. Dieser Servicewagen hat im Gegensatz zum Füllwagen nur ein sehr geringes Gewicht und wird nur jeweils eine kurze Strecke von einem zum anderen Ofen gegebenenfalls gemeinsam mit der Fördervorrichtung verfahren. Die Fördervorrichtung kann insbesondere an Längsschienen unter dem Batteriehallendach aufgehängt und über Laufwerke verfahrbar sein. Dadurch wird die Ofendecke vollständig von Kohletransporteinrichtungen, die den weiten Weg vom Kohleturm bis zu den einzelnen Öfen zurückzulegen haben, befreit. Die Kohletransport- und Fülleinrichtungen werden insbesondere im leeren Zustand verfahren, um die Belastungen und Erschütterungen auf das Mauerwerk gering zu halten. Zur Erreichung eines emissionsfreien Füllvorganges kann es sinnvoll sein, daß die Kohlebehälter auf dem Servicewagen aus geschlossenen Kohleüberleittrichtern mit ständig vorhandenem Kohlerestpolster bestehen. Zur Bemessung der Ofencharge kann weiterhin am Abwurfkopf der verfahrbaren Fördervorrichtung eine Förderbandwaage angeordnet sein. Dadurch kann auf die aufwendigen Wiegebunker unter dem Kohleturm verzichtet werden und trotzdem die genaue Füllmenge für jeden einzelnen Ofen bestimmt werden.

Zur Aufteilung der erforderlichen Kohlefüllmenge auf die einzelnen Überleittrichter bzw. Füllöcher sieht die Erfindung weiterhin vor, daß unter dem Längsförderband bzw. dem Servicewagen ein Querförderer mit im Querschnitt regelbaren Auslaßöffnungen angeordnet ist. Diese Auslaßöffnungen werden so eingestellt, daß die für jedes Fülloch errechnete Menge an Kohle zugeteilt wird. Als Kontrolle, daß auch tatsächlich die entsprechende Menge Kokskohle zugeteilt wird, ist jeweils zwischen dem beispielsweise als Trogkettenförderer ausgebildeten Querförderer und dem Übergabetrichter ein Schüttstrommesser vorgesehen. Dieser hat die Aufgabe, die einzufüllende Menge der jeweiligen Füllöcher zu wiegen und der zentralen Meßwarte zu übermitteln. Bei Nichterreichen oder Übersteigen der Sollmenge steht Schüttstrommesser zur automatischen Regelung der Einfüllmenge bzw. zur Veränderung des Querschnittes der Auslaßöffnungen mit den Antrieben für die Absperrschieber in Verbindung.

In Hinblick auf eine Vermeidung von Emissionen bei der Übergabe der Kohle auf das Förderband hat es sich als zweckmäßig erwiesen, das verfahrbare Förderband mit an der Übergabestelle der Kohle angeordneten, vorzugsweise stationären Absaugeeinrichtungen auszustatten. Diese Absaugeeinrichtungen können sowohl oberhalb des Förderbandes in der Nähe der Übergabestelle als auch unterhalb angeordnet sein. Um über der gesamten Länge des Förderbandes ein Herabrieseln von Staub oder Kohle und damit eine Belästigung des Bedienungspersonales auf der Ofendekke zu vermeiden, wird vorgeschlagen, unterhalb des gesamten Förderbandes einen fest damit verbundenen Blechtrog anzuordnen, in den eine stationäre Absaugedüse hineinragt, um während des Verfahrens des Blechtroges die Ablagerungen absaugen zu können. Die Staubsaugerdüse ist so angeordnet, daß der Boden des Blechtroges nicht direkt berührt wird. Die Absaugedüse wird über Führungsrollen in gleichmäßigem Abstand zum Blechtrog gehalten. Die Absaugedüsen unter- und oberhalb des Förderbandes werden an ein in der Nähe oder im Kohlenturm installiertes stationäres Entstaubungssystem angeschlossen. Die im Staubfilter anfallenden Feststoffe können durch eine angegliederte pheumatische Transporteinrichtung in die Kohlebunker zurückgeführt werden.

Erfindungsgemäß kann die Kohlefördervorrichtung auch wechselweise zur Beschickung zweier Koksofenbatterien dienen, wenn der Kohleturm bzw. die Übergabestelle zwischen diesen angeordnet ist. Dazu sieht die Erfindung vor, daß das Förderband an beiden Enden einen Abwurfkopf besitzt und die Fördervorrichtung des Förderbandes umkehrbar ist.

Die Erfindung wird anhand der beigefügten Figuren 1 bis 5 beispeilsweise näher erläutert.

Figur 1 zeigt eine schematische Seitenansicht zweier benachbarter Koksofenbatterien (1), (1b) mit einem dazwischen oberhalb der Ofendecke angeordneten Kohleturm (13). Unter den Auslaufstellen des Kohleturmes ist die aus einem Förderband (8) bestehende Fördervorrichtung in Batterielängsrichtung verfahrbar (vgl. Pfeile). Die gesamte Fördervorrichtung ist an Längsschienen (10) des Batteriehallendaches (12) aufgehängt und besitzt an den beiden Enden die Abwurfköpfe (9), (9a). Zwischen den Abwurfköpfen (9), den geschlossenen Überleittrichtern (5) und den Füllöchern (2) wird für den Füllvorgang ein möglichst gasdichter Verschluß hergestellt. Zur möglichst guten Auslastung der Fördervorrichtung kann auf jeder Batterie ein eigener Servicewagen vorhanden sein, so daß zunächst ein Ofen der Batterie (1) mit Hilfe des Servicewagens (4) gefüllt wird, während der gestrichelt dargestellte Servicewagen (4a) an der Batterie (1b) Servicearbeiten durchführt und bereits zur Vorbereitung auf den Füllvorgang an den Abwurfkopf (9a) angeschlossen wird. Unmittelbar nach Abschluß des Füllvorganges an der Batterie (1) kann unter Umkehrung der Fördervorrichtung des Förderbandes (8) der Füllvorgang für einen Ofen an der Batterie (1b) begonnen werden. Die gestrichelt dargestellten Servicewagen (4a) und (4b) sind über je einem Endofen der Batterie (1b) dargestellt, wodurch auch der maximale Fahrweg der Fördervorrichtung deutlich wird.

Aus der perspektivischen Darstellung nach der Figur 2 ist insbesondere die Aufhängung der Fördervorrichtung mit zweinebeneinander liegenden Förderbändern (8) über Laufwerke (11) an Längsschienen (10) ersichtlich. Die Förderbänder (8) enden in den mit einem Gehäuse abgedeckten Abwurfköpfen (9), deren Ablauftrichter mit einem staubdichten Verschluß (7) mit Teleskopen an den Querförderer (6) angeschlossen sind. Dieser Querförderer (6) bildet eine geschlossene Einheit mit den Überleittrichtern (5) und besitzt geeignete Dosiereinrichtungen zum Einfüllen der erforderlichen Kohlemengen in die einzelnen Füllöcher.

Diese Dosierung bzw. Füllmengenverteilung ist aus der Figur 4 genauer ersichtlich. Bei der Anlieferung der Kokskohle durch das Förderband (8) übernimmt der darunter angeordnete Trogkettenförderer (6) die Verteilung auf die Übergabetrichter (5). An jedem Übergabetrichter (5) befinden sich im Querschnitt regelbare Auslaßöffnungen (14). Die Auslaßquerschnitte werden so eingestellt, daß die für jedes Fülloch errechnete Menge zugeteilt wird. Die Kontrolle der in jeden einzelnen Übergabetrichter (5) eingefüllten Kohlemenge geschieht durch einen Schüttstrommesser (15), wobei die Kohle auf eine schräg gestellte Prallplatte fällt und die dabei entstehende horizontale Kraft gemessen wird und als Maß für die eingefüllte Menge genommen wird. Das Meßsignal wird an eine zentrale Meßwarte übermittelt. Bei Nichterreichen oder Übersteigen der Sollmenge wird der Querschnitt der Auslaßöffnung (14) korrigiert. Dieses kann von Hand oder automatisch durch Verstellgeräte geschehen. Die automatische Verstellung kann von der Meßwarte aus erfolgen oder aber von dem Schüttstrommesser (15) direkt betrieben werden. In der Figur 4 ist der Kohlestrom auf dem Wege von dem Abwurfkopf (9) über den Trogkettenförderer (6) bis zum Übergabetrichter (5) gestrichelt dargestellt. In den Überleittrichtern (5) wird zur Vermeidung von eventuellen Füllgasemissionen jeweils ein Kohlerestpolster (22) gehalten. Mit Hilfte der Aus tragsschnecken (16) wird die Kohle über senkrechte Fallrohre in die einzelnen Füllöcher (2) der Koksofenbatterie (1) gefüllt.

In Figur 3 ist ein Querschnitt durch eine Ofenbatterie mit einem außerhalb der Batterie getrennt abgestützten Batteriehallendach (12) dargestellt. Die Fördervorrichtung (8) ist unter diesem Batteriehallendach an Längsschienen (10) aufehängt und nur der Servicewagen (4) ist über die Fahrschienen (3) auf der Ofendecke abgestützt. Insgesamt hat sich gezeigt, daß das Gewicht der Fördervorrichtung nur ein Bruchteil von dem früherer konventioneller Füllwagen ist. Dadurch wird eine insgesamt leichtere und kostengünstigere Konstruktion möglich. Vor allem aber ist in Hinblick auf eine Vergrößerung des Kammervolumens der Koksöfen die Belastung des Mauerwerkes sehr gering.

In Figur 5 ist weiterhin die erfindungsgemäße Absaugeeinrichtung an den Übergabestellen der Kohle auf das Förderband (8) schematisch dargestellt. Dabei wird über eine Absaugedüse (18) der beim Auftreffen auf das Förderband aufgewirbelte Kohlestaub abgesaugt. Unter dem Förderband befindet sich über dessen gesamter Länge ein fest damit verbundener Blechtrog (20) zum Auffangen der vom unteren Förderband herabfallenden Rieselkohle. In diesen Blechtrog ragt von der Seite her eine stationäre Staubsaugerdüse (19) hinein, die den Boden des Blechtroges (20) nicht direkt berührt, sondern mit Hilfe von seitlichen Führungsrollen auf Abstand gehalten wird. Die Staubsaugerdüsen (18) und (19) sind über eine Absaugeleitung (17) mit einer stationären Trockenentstaubung verbunden. Durch das erfindungsgemäß vorgesehene Verfahren der Fördereinrichtung (8) in Batterielängsrichtung unter dem Kohleturm hindurch wird der fest mit der Fördereinrichtung verbundene Blechtrog (20) automatisch an der Absaugedüse (19) vorbeigeführt, so daß der Blechtrog regelmäßig gereinigt wird.

### Bezugszeichenliste

(1), (1b) Koksofenbatterie
(2) Füllöcher
(3) Fahrschiene für Servicewagen
(4), (4a), (4b) Servicewagen
(5) geschlossene Überleittrichter
(6) Querförderer bzw. Trogkettenförderer
(7) staubdichter Verschluß mit Anschlußteleskop
(8) Förderband bzw. Gurtbandförderer
(9), (9a) Abwurfkopf von (8)
(10) Längsschiene
(11) Laufwerk
(12) Batteriehallendach
(13) Kohlenturm
(14) regelbare Auslaßöffnung bzw. Absperrschieber
(15) Schüttstrommesser
(16) Austragsschnecke
(17) Absaugeleitung zur Entstaubung
(18) Absaugedüse oberhalb des Förderbandes
(19) Absaugedüse unterhalb des Förderbandes
(20) Blechtrog
(21) Kohleablauf
(22) Kohlerestpolster

## Patentansprüche

1. Kohletransport- und -füllsystem für Verkokungsofenbatterien mit einer über der Batterie in deren Längsrichtung angeordneten Fördervorrichtung, z. B. einem Förderband bzw. Stetigförderer, zum Transport der Kohle vom Kohleturm bzw. einer freien Übergabestelle zu den einzelnen Öfen und mit Anschluß der Fördervorrichtung an einen verfahrbaren Servicewagen, der u. a. als Überleiteinrichtung zum emissionsfreien Einfüllen der Kohle in die Öfen dient, **dadurch gekennzeichnet**, daß die Fördervorrichtung (8) an nicht auf der Ofendecke abgestützten, in Batterielängsrichtung verlaufenden Längsschienen (10) aufgehängt und über Laufwerke (11) insgesamt unter dem Kohleturm (13) bzw. einer freien Übergabestelle in Batterielängsrichtung derart verfahrbar ist, daß der Abwurfkopf (9) der Fördervorrichtung (8) bis in den Bereich des zu füllenden Ofens verfahrbar und dort zum Einfüllen der Kohle in die Öfen mit dem Servicewagen (4) verbunden ist.

2. Kohletransport- und -füllsystem nach Anspruch 1, **dadurch gekennzeichnet,** daß die Fördervorrichtung (8) unter dem Batteriehallendach (12) aufgehängt und verfahrbar ist.

3. Kohletransport- und -füllsystem nach Anspruch 1 oder 2, **dadurch gekennzeichnet,** daß die Fördervorrichtung (8) mit dem Servicewagen (4) kraftschlüssig verbunden ist und daß beide Einrichtungen gemeinsam verfahrbar sind.

4. Kohletransport- und -füllsystem nach den Ansprüchen 1 bis 3, **dadurch gekennzeichnet,** daß zur Bemessung der Ofencharge am Abwurfkopf (9) der verfahrbaren Fördervorrichtung (8) eine Förderbandwaage angeordnet ist.

5. Kohletransport- und -füllsystem nach mindestens einem der Ansprüche 1 bis 4, **dadurch gekennzeichnet,** daß die Kohlebehälter auf dem Servicewagen (4) aus geschlossenen Kohleüberleittrichtern (5) mit gegebenenfalls ständig vorhandenem Kohlerestpolster bestehen und daß die Überleittrichter zum Füllen gasdicht an die Füllochrahmen anschließbar sind.

6. Kohletransport- und -füllsystem nach mindestens einem der Ansprüche 1 bis 5, **dadurch gekennzeichnet,** daß das Förderband (8) an beiden Enden einen Abwurfkopf (9) besitzt und zum Füllen der auf der anderen Seite des Kohleturms angeordneten Koksofenbatterie die Förderrichtung des Förderbandes (8) umkehrbar ist.

7. Kohletransport- und -füllsystem nach mindestens einem der Ansprüche 1 bis 6, **dadurch gekennzeichnet,** daß die Fördervorrichtung aus mindestens einem, vorzugsweise zweinebeneinander angeordneten Förderbändern (8) besteht und auf einer verfahrbaren Unterstützungskonstruktion angeordnet ist.

8. Kohletransport- und -füllsystem nach mindestens einem der Ansprüche 1 bis 7, **dadurch gekennzeichnet,** daß zur Verteilung der Kohle von dem Förderband (8) auf die einzelnen Überleittrichter (5) bzw. Füllöcher (2) auf dem Servicewagen (4) ein Querförderer (6) mit regelbaren Auslaßöffnungen (14) angeordnet ist.

9. Kohletransport- und -füllsystem nach Anspruch 5 oder 8, **dadurch gekennzeichnet,** daß an jedem Überleittrichter (5) ein Schüttstrommesser (15) zur kontinuierlichen Bestimmung der Füllmenge angeordnet ist.

10. Kohletransport- und -füllsystem nach Anspruch 9, **dadurch gekennzeichnet,** daß der Schüttstrommesser (15) zur automatischen Regelung der Einfüllmenge mit den Antrieben für die Absperrschieber (14) in Verbindung steht.

11. Kohletransport- und -füllsystem nach mindestens einem der vorhergehenden Ansprüche, **dadurch gekennzeichnet,** daß die verfahrbare Fördervorrichtung (8) mit an den Übergabestellen der Kohle angeordneten, vorzugsweise stationären, Absaugeeinrichtungen (17) bis (19) ausgestattet ist.

12. Kohletransport- und -füllsystem nach Anspruch 11, **dadurch gekennzeichnet,** daß unterhalb des Förderbandes (8) ein fest damit verbundener Blechtrog (20) zum Auffangen von Staub und gegebenenfalls Rieselkohle angeordnet ist und daß in den Blechtrog (2) eine stationäre Absaugedüse (19) in der Weise hineinragt, daß der Blechtrog (20) unter der Absaugedüse (19) verfahrbar ist.

13. Kohletransport- und -füllsystem nach Anspruch 12, **dadurch gekennzeichnet,** daß die Absaugedüse (19) über Führungsrollen in gleichmäßigem Abstand zum Blechtrog (20) gehalten wird.

## Claims

1. Coal transportation and charging system for coke oven batteries including a conveying system, for example a belt conveyor or other continuous mechanical handling equipment, arranged above and in the longitudinal direction of the battery for the transportation of coal from the coal bin or a free transfer station to the individual ovens, and including the connection of the conveying system to a traversable service car which, inter alia, serves as transfer device for charging the coal to the ovens in an emission-free manner, **characterized in that** the conveying device (8) is suspended in longitudinal rails (10), which are not supported on the oven top and run in the longitudinal direction of the battery, and can entirely be moved via travelling units (11) in the longitudinal direction of the battery under the coal bin or a free transfer station in such a way that the discharge head (9) of the conveying device (8) can travel up to the area of the oven to be charged where it is connected with the service car (4) in order to fill the coal into the ovens.

2. Coal transportation and charging system according to Claim 1 **characterized** **in that** the conveying device (8) is suspended from and traversable under the battery hall roof (12).

3. Coal transportation and charging system according to Claim 1 or 2 **characterized** **in that** the conveying device (8) is non-positively connected with the service car (4) and that both equipment items are jointly traversable.

4. Coal transportation and charging system according to Claims 1 to 3 **characterized** **in that** for the purpose of determining the coal charge a belt weighing apparatus is arranged on the discharge head (9) of the traversable conveying unit (8).

5. Coal transportation and charging system according to at least one of the Claims 1 to 4 **characterized** **in that** the coal containers on the service car (4) consist of enclosed coal transfer hoppers (5) in which a residual cushion of coal is always present, if necessary, and that the transfer hoppers are connectable to the charging hole frames so as to provide a gas-tight seal when the oven is charged.

6. Coal transportation and charging system according to at least one of the Claims 1 to 5 **characterized** **in that** the conveying device (8) is equipped with a discharge head (9) at both ends and the running direction of belt conveyor (8) is reversible for charging the coke oven battery located on the other side of the coal bin.

7. Coal transportation and charging system according to at least one of the Claims 1 to 6 **characterized** **in that** the conveying device consists of at least one, preferably two belt conveyors (8) arranged side by side, and is mounted on a traversable supporting structure.

8. Coal transportation and charging system according to at least one of the Claims 1 to 7 **characterized in that** for the purpose of distributing the coal from belt conveyor (8) to the individual transfer hoppers (5) and charging holes (2) a transverse conveyor (6) with adjustable outlet openings (14) is arranged on the service car (4).

9. Coal transportation and charging system according to Claim 5 or 8 **characterized in that** a material flow meter (15) for the continuous determination of the charging volume is provided on each transfer hopper (5).

10. Coal transportation and charging system according to Claim 9 **characterized** **in that** the material flow meter (15) has a connection with the actuating drives of the shut-off valves (14) to enable the charging volume to be automatically controlled.

11. Coal transportation and charging system according to at least one of the preceding Claims **characterized** **in that** the traversable conveying device (8) is equipped with, preferably stationary, exhaust systems (17) to (19) arranged at the coal transfer locations.

12. Coal transportation and charging system according to Claim 11 **characterized** **in that** a sheet-metal trough (20) is arranged below the conveying device (8) to which it is permanently attached, said trough serving to collect dust and, if applicable, falling coal remnants, and that a stationary exhaust nozzle (19) projects into said sheet-metal trough (20) in such a manner that trough (20) is movable below the exhaust nozzle (19).

13. Coal transportation and charging system according to Claim 12 **characterized** **in that** via guide rollers a constant distance is maintained between the exhaust nozzle (19) and sheet-metal trough (20).

## Revendications

1. Système de transport et de chargement de batteries de fours à coke avec au-dessus de la batterie dans le sens de sa longueur un dispositif de transport, par ex. une courroie transporteuse ou un engin de manutention continue destiné au transport du charbon depuis la tour de charbon ou un point de déversement libre jusqu'aux fours individuels et avec un raccordement du dispositif de transport à un chariot de service déplaçable qui sert entre autres de dispositif de transmission pour l'enfournement sans émissions du charbon dans les fours **caractérisé par le fait** que le dispositif de transport (8) est suspendu à des rails (10) longitudinaux quisont ordonnés dans le sens de la longueur de la batterie et ne s'appuient pas sur la couverture du four et qu'il est déplaçable dans son ensemble au moyen de mécanismes de roulement (11) sous la tour à charbon (13) ou sous un point de déversement libre dans le sens de la longueur de la batterie de telle sorte que la station de déversement (9) du dispositif de transport (8) est déplaçable jusque dans la zone du four à charger et est connecté à cet endroit avec le chariot de service (4) pour l'enfournement du charbon.

2. Système de transport et de chargement à four selon la revendication 1 **caractérisé** **par le fait** que le dispositif de transport (8) est suspendu sous le toit du hall de la batterie (12) et qu'il est déplaçable.

3. Système de transport et de chargement selon la revendication 1 ou 2 **caractérisé** **par le fait** que le dispositif de transport (8) est connecté et adhère au chariot de service (4) et que les deux dispositifs peuvent être déplacés ensemble.

4. Système de transport et de chargement selon les revendications 1 à 3 **caractérisé** **par le fait** que pour mesurer la charge du four une bascule de courroie transporteuse est aménagée à la station de déversement (9) du dispositif de transport (8) déplaçable.

5. Système de transport et de chargement selon au moins l'une des revendications 1 à 4 **caractérisé** **par le fait** que les réservoirs à charbon aménagés sur le chariot de service (4) sont constitués par des trémies de transmission du charbon fermées (5) avec, le cas échéant, un matelas de charbon restant permanent et que les trémies de transmission du charbon destinées à l'enfournement sont connectables aux tampons des bouches d'enfournement en étant étanches aux fumées.

6. Système de transport et de chargement selon au moins l'une des revendications 1 à 5 **caractérisé** **par le fait** que la bande transporteuse (8) est équipée à ses deux extrémités d'une station de déversement (9) et que pour le chargement de la batterie de fours à coke ordonnée de l'autre côté de la tour à charbon le dispositif de transport de la bande transporteuse (8) est réversible.

7. Système de transport et de chargement selon au moins l'une des revendications 1 à 6 **caractérisé** **par le fait** que le dispositif de transport est constitué par au moins une, et de préférence, deux courroies transporteuses (8) disposées côte à côte et est aménagé sur une construction de support déplaçable.

8. Système de transport et de chargement selon au moins l'une des revendications 1 à 7 **caractérisé par le fait** qu'un transporteur transversal (6) avec des orifices de sortie (14) réglables est aménagé sur le chariot de service (4) pour la répartition du charbon de la courroie transporteuse (8) dans les trémies de transmission respectives.

9. Système de transport et de chargement selon la revendication 5 ou 8 **caractérisé** **par le fait** qu'un dispositif de mesurage du débit de déversement (15) est ordonné sur la trémie de transmission (5) pour la détermination continue du volume à charger.

10. Système de transport et de chargement selon la revendication, **caractérisé par le fait** que le dispositif de mesurage du débit de déversement (15) pour le réglage automatique du volume de chargement est relié aux commandes des vannes d'arrêt (14).

11. Système de transport et de chargement selon au moins l'une des revendications précédentes **caractérisé par le fait** que le dispositif de transport déplaçable (8) est équipé de dispositifs d'aspiration (17) ordonnés aux points de déversement du charbon de préférence stationnaires.

12. Système de transport et de chargement selon la revendication 11 **caractérisé par le fait** qu'une auge en fer-blanc (20) reliée fermement à la courroie transporteuse (8) et ordonnée au-dessous de celle-ci est destinée à capter les poussières et, le cas échéant, le charbon de ruissellement et qu'une tuyère d'aspiration (19) dépasse dans l'auge en fer-blanc (20) de telle sorte que l'auge en fer-blanc (20) peut être déplacée sous la tuyère d'aspiration (19).

13. Système de transport et de chargement selon la revendication 12 **caractérisé par le fait** que la tuyère d'aspiration (19) est maintenue à une équidistance de l'auge en fer-blanc (20) au moyen de galets de guidage.
